# DEMANDE DE BREVET EUROPEEN

(11) **EP 1 424 670 A1**
(43) Date de publication de la demande: **02.06.2004**
(21) Numéro de dépôt: 02406044.4
(22) Date de dépôt: 29.11.2002
(51) Int. Cl.: G09F 3/14

(54) **Etiquette pour vêtement**

(71) Demandeur: Tanner, Margrit, 3053 Münchenbuchsee (CH)
(72) Inventeur: Grimaitre, Pierre, 3008 Berne (CH)

(57) **Abrégé**

L'étiquette selon l'invention est destinée à marquer des vêtements munis de boutonnière, comme cela se fait par exemple dans une blanchisserie ou un vestiaire. L'étiquette présente une extrémité en forme de pointe (2) et des échancrures (3) disposées symétriquement dans la longueur de l'étiquette. Les bords de la boutonnière (8) dans laquelle on glisse l'étiquette peuvent se loger dans les échancrures afin de fixer l'étiquette dans la boutonnière. On obtient ainsi un moyen de marquage simple et efficace qui ne demande qu'une manutention minimum et aucun adjuvant, comme par exemple une colle ou clip de serrage

## Description

L'objet de la présente invention est constitué par une étiquette pour vêtements munis de boutonnière. Une telle étiquette est destinée à marquer les vêtements, comme cela se fait par exemple dans une blanchisserie ou un vestiaire.

Le marquage de vêtements est une opération qui, notamment dans une blanchisserie ou un vestiaire, est répétée à longueur du travail quotidien. Il existe quantité de système de marquage, qui vont de la marque indélébile ou non appliquée au revers du vêtement au clip électronique munis de moyens de communications. La première solution pose le problème de la détérioration du vêtement, alors que le second est cher est nécessite une installation complexe dont seules de grandes entreprises ont les besoins et les moyens.

De manière générale, une solution pratiquée par un grand nombre de petites entreprise est le marquage au moyen d'une étiquette. En particuliers dans le cas de chemises, de vestes ou autres vêtements munis de boutonnières, il s'avère particulièrement simple et intéressant de fixer l'étiquette à une de ces boutonnières. Il existe de nombreuses étiquettes destinées à cette usage. Il s'agit en générale d'étiquettes allongées que l'on passe en partie à travers la boutonnière avant de les refermer sur elles-mêmes à l'aide de différents moyens de fixations. Ces moyens peuvent faire partie du corps de l'étiquette, comme par exemple une couche autocollante, ou alors il peuvent être des moyens externes comme une pince ou un clip de serrage. Le problème de telles étiquettes est qu'il s'agit de manipuler l'étiquette pour la replier sur elle-même avant d'encore devoir actionner lesdits moyens. Des telles étiquettes sont donc soit complexes et donc chères à produire, soit nécessite une manutention plus longue. Dans les deux cas, le fait que ce marquage doive être répété des centaines de fois par jour pose le problème de l'économie d'argent et/ou de temps.

Le but de l'invention est d'obtenir un moyen de marquage simple, très bon marché à produire, efficace et qui ne demande qu'une manutention minimum et aucun adjuvant, comme par exemple une colle ou clip de serrage.

L'objet de la présente invention est constitué par une étiquette pour vêtements munis de boutonnière caractérisé par le fait qu'elle comporte une extrémité en forme de pointe et des échancrures disposées symétriquement dans la longueur de l'étiquette, dans lesquelles les bords d'une boutonnière dudit vêtement sont destinés à venir se loger afin de fixer l'étiquette dans la boutonnière.

L'avantage d'une telle étiquette, est qu'il suffit de la glisser dans la boutonnière jusqu'à la hauteur des échancrures pour qu'elle se trouve fixée au vêtement. Elle présente de plus une forme très simple, ne nécessite pas l'utilisation d'un matériaux particuliers ou complexe et est donc très bon marché à produire.

D'autres avantages de l'invention seront données au moyen du dessin et de la description des différentes formes d'exécution qui suivent.

### Fig. 1 : Etiquette selon l'invention en position de fixation dans une boutonnière

L'étiquette (1) à la Fig. 1 présente un corps allongé se terminant à une de ses extrémités par une forme de pointe (2). Le corps de l'étiquette présente ici un rétrécissement dans la direction de l'extrémité opposée à la pointe. Bien sûr, une étiquette selon l'invention n'est pas restreinte à une telle forme pour cette deuxième extrémité, mais peut être quelconque, par exemple: avec un élargissement, ovale, serpentaire, ...

L'effet de marquage peut être donné par la couleur de l'étiquette et/ou des numéros ou autres signes imprimés sur le corps de l'étiquette.

L'étiquette selon l'invention présente également des échancrures (3), ici au nombre de deux, et qui sont disposées symétriquement par rapport à la direction de la longueur de l'étiquette dans le prolongement de l'extrémité en forme de pointe (2). On peut prévoir plus d'échancrures, du moment qu'il s'avère possible de disposer l'étiquette dans une boutonnière de manière à ce que les bords de la boutonnière viennent se loger dans deux de ces échancrures.

Selon une forme d'exécution préférentielle, ces échancrures (3) sont munies chacune d'au moins une protubérance (4) s'étendant dans le sens de la longueur de l'étiquette. Une telle protubérance à pour objectif d'améliorer la fixation du bord de la boutonnière dans l'échancrure.

Dans une autre forme préférentielle d'exécution, chaque échancrure(3) est munie de deux protubérances(4), et celles-ci se font face. La fixation du bord de la boutonnière dans l'échancrure est donc encore plus efficace grâce au léger effet de pince produit au niveau des pointes des protubérances.

Les échancrures peuvent prendre toute sorte de forme : carrée, rectangulaire, triangulaire. Dans une forme d'exécution préférée, elles présentent la forme d'un cercle tronqué, comme à la Fig. 1. Ceci à pour avantage particulier, outre la facilité de la découpe, que les protubérances sont réalisée par la forme même de la découpe. En se rapportant à la Fig. 1, on peut en effet visualiser les cercles tronqués comme des échancrures en forme de « U », dont les protubérances seraient formées par les parties du cercle commençant à se refermer l'une sur l'autre. Bien sûr d'autres formes de découpe présentent ce même avantage, comme par exemple celle d'un triangle tronqué.

Dans une autre forme préférentielle d'exécution, l'extrémité en forme de pointe (2) est constituée par deux arrêtes (5) obliques reliées par un arrondi (6). Ceci à pour avantage de faciliter la pénétration de l'étiquette dans la boutonnière. En effet une pointe accérée, tout étant une des forme possible de l'invention, peut facilement s'accrocher et/ou se plier lors de l'opération d'enfilage.

Dans une autre forme préférentielle d'exécution, l'étiquette comporte des moyens pour faciliter le pliage d'au moins un des bords de l'étiquette vers l'intérieur de l'étiquette. Pour obtenir l'effet de fixation des bords de la boutonnière dans les échancrures, il faut, comme à la Fig. 1, qu'au niveau des échancrures, l'étiquette soit plus large que la boutonnière. Des moyens permettant le pliage d'au moins un des côtés facilitent la pénétration de l'étiquette dans la boutonnière, l'étiquette se dépliant à nouveau lorsque les bords de la boutonnière ont pénétré dans les échancrures. Ces moyens peuvent être de toute sorte : pré-pliage, partie amincie de l'étiquette, découpe, ... On peut ainsi aussi imaginer un plis au centre de l'étiquette qui permet de la replier facilement en deux.

Dans le cas de la Fig. 1, ces moyens sont constitués par une coupure ou une ouverture oblongue (7) parallèle à une des arrêtes (5) de l'extrémité en forme de pointe (2). La coupure (7) est suffisamment éloignée du bord de l'arrête (5), pour que le prolongement de cette coupure, dans lequel va s'effectuer le pliage désiré, recoupe partiellement un des échancrures (3). L'avantage d'une telle coupure ou ouverture oblongue, est que l'on subséquemment y introduire une deuxième étiquette quelconque servant à un marquage additionnel. Bien sûr, la deuxième arrêtes peut également présenter de manière symétrique une coupure ou ouverture oblongue identique, la deuxième étiquette étant alors d'autant mieux fixée qu'on peut la faire pénétrer dans les deux découpes. On peut également imaginer que les moyens soient constitués par une succession de découpes alignées.

Il est bien entendu que les modes de réalisations qui viennent d'être décrits ne présentent aucun caractère limitatif et qu'on peut concevoir toute sorte de modifications désirables tout en restant dans le cadre de l'invention

## Revendications

1. Etiquette pour vêtements munis de boutonnière **caractérisé par le fait qu'**elle comporte une extrémité en forme de pointe (2) et des échancrures (3) disposées de chaque côté dans la longueur de l'étiquette, dans lesquelles les bords d'une boutonnière (8) dudit vêtement sont destinés à venir se loger afin de fixer l'étiquette dans la boutonnière.

2. Etiquette selon la revendication 1, **caractérisée par le fait que** chaque échancrure est munie d'au moins une protubérance (4) s'étendant dans le sens de la longueur de l'étiquette.

3. Etiquette selon la revendication 2, **caractérisée par le fait que** chaque échancrure (3) comporte deux desdites au moins une protubérance (4) et que ces deux protubérances se font face.

4. Etiquette selon l'une des revendications précédente, **caractérisée par le fait que** lesdites échancrures (3) présentent la forme d'un cercle tronqué.

5. Etiquette selon l'une des revendications précédente, **caractérisée par le fait que** l'extrémité en forme de pointe (2) est constituée par deux arrêtes (5) obliques reliées ou non par un arrondi (6).

6. Etiquette selon la revendication 5, **caractérisée par le fait qu'**elle comporte des moyens pour faciliter le pliage d'au moins un des bords de l'étiquette vers l'intérieur de l'étiquette.

7. Etiquette selon la revendication 6, **caractérisé par le fait que** lesdits moyens sont constitués par au moins une coupure ou une ouverture oblongue parallèle à un des bords de l'étiquette.
